# EUROPÄISCHE PATENTSCHRIFT

(11) **EP 0 181 591 B1**
(45) Veröffentlichungstag und Bekanntmachung des Hinweises auf die Patenterteilung: **25.01.1989**
(21) Anmeldenummer: 85114041.8
(22) Anmeldetag: 05.11.1985
(51) Int. Cl.: A47C 27/00, A47C 23/00, A47C 23/06, A47C 31/12

(54) **Auflage für eine liegende oder sitzende Person**
Support for a lying or sitting person
Support pour une personne couchée ou assise

(30) Priorität: 07.11.1984 DE 3440585
(43) Veröffentlichungstag der Anmeldung: 21.05.1986
(73) Patentinhaber: Forster, Peter, D-8501 Cadolzburg (DE); Kienlein, Kurt, D-90552 Röthenbach (DE)
(72) Erfinder: Forster, Peter, D-8501 Cadolzburg (DE); Kienlein, Kurt, D-90552 Röthenbach (DE)
(74) Vertreter: Trapp, Günther

(56) Entgegenhaltungen:
- EP-A- 0 005 272
- EP-A- 0 036 158
- CH-A- 394 535
- FR-A- 1 102 557

## Beschreibung

Die Erfindung betrifft eine Auflage für eine liegende oder sitzende Person gemäß dem Oberbegriff des Patentanspruchs 1.

Bekannte Polster mit Feder- oder Schaumstoffkernen sind so ausgebildet, daß die Formkörper und Federn zur Erzielung des Liegekomforts und der Federwirkung dienen, also keine gezielte Auflagenstreckung bewirken.

Es sind mehrschichtige Polster bekannt, bei denen entweder Oberfläche, Zwischenlage oder Unterseite Wellungen aufweisen, die im wesentlichen dazu dienen, Hohlräume zur besseren Belüftung zu schaffen. Durch die Offenlegungsschrift DE-3 023 287 A1 ist ein Schaumstoffkern eines Polsters bekannt, der nutenförmige Luftspalte aufweist, die auf der Kernoberseite und auf der Kernunterseite jeweils ein zusammenhängendes Entlüftungsnetz bilden.

Durch die Österreichische Patentschrift Nr. 230 050 sind dreischichtige Polster bekannt, deren Mittelschicht eine wellen- oder faltenförmige Beschaffenheit aufweist. Diese Ausführung dient jedoch ausschließlich dazu, daß durch die schrägstehenden Schenkel des Formkörpers der Mittelschicht eine besondere Federcharakteristik in der Vertikalebene erreicht wird. Eine Längsausdehnung des Polsters ist nicht beabsichtigt und wird durch Dreischichtaufbau und fehlenden Lagerungsformkörper verhindert.

Es ist ferner durch das Europäische Patent EP-0 036 158 B1 eine Auflage bekannt, die eine geringfügige, von einem Scheitelpunkt nach rechts und links ausgehende, sich nicht addierende Streckung der Auflageoberseite bewirkt. Auf vorgenannter Auflage muß die Person mit dem Lendenwirbelbereich gezielt positioniert auf dem Scheitelpunkt gelagert werden, um die erwünschte Streckwirkung in der wirksamsten Weise auf die Wirbelsäule zu übertragen. Ferner weist diese Auflage eine Auflagenoberfläche auf, die funktionsbedingt von breiten Zwischenräumen durchzogen ist und deshalb beim Benutzer auf Ablehnung stößt.

Der Erfindung liegt die Aufgabe zugrunde eine Auflage der eingangs genannten Art so auszubilden, daß es möglich ist, eine horizontal liegende Person wirksam zu strecken, ohne daß eine gezielte Positionierung der Person auf der Auflage notwendig wird, sowie eine liegend bis sitzend gelagerte Person je nach Lehnenwinkel bei geschlossener oder nahezu geschlossener Auflageoberfläche jeweils effektiv wirksam zu entlasten. Ferner soll durch die Erfindung eine einfach zu handhabende preisgünstige Auflage ermöglicht werden, die eine gezielte individuelle Lagergerungs- und Streckungsanpassung bis hin zur Blockierung der Streckwirkung ermöglicht. Es soll ferner eine Auflage geschaffen werden. die zusätzlich zur Streckwirkung eine körpergerechte Unterstützung der Körperkonturen in allen Liegepositionen automatisch ermöglicht.

Diese Aufgabe ist erfindungsgemäß gelöst, durch die im kennzeichnenden Teil des Patentanspruch 1 angegebene Ausbildung.

Durch die Wahl flacher, das heißt großer Schenkelwinkel im Auflageformkörper läßt sich eine große Streckkraft bei geringem Widerstandsmoment erreichen. Der zusammenhängende Auflageformkörper ermöglicht eine Addierung des Streckweges, wodurch eine intensivere Aufbringung der Streckwirkung auf den Körper einer aufliegenden Person möglich ist, als dies durch bekannte Auflagen erreicht wird. Ebenfalls im Gegensatz hierzu ermöglicht der zusammenhängende Auflageformkörper eine Streckwirkung, die automatisch immer vom Druckbelastungszentrum, als vom Lendenwirbelbereich der aufliegenden Person ausgeht, ganz unabhängig von der Liegeposition.

Damit dem Auflageformkörper eine ungehinderte Längsstreckung ermöglicht wird, liegt dieser auf einem Lagerungsformkörper auf, welcher beweglich gelagerte Federelemente aufweist, die eine Längsstreckung des Auflageformkörpers bei geringem Gegenwiderstand ermöglichen. Der Lagerungsformkörper, der sich durch eine besondere Längselastizität auszeichnet, kann sich entweder unter, hinter oder auf dem Auflageformkörper befinden und kann mit diesem fest in einer Polstereinheit verbunden sein oder es können Auflageformkörper und Lagerungsformkörper separate, lose aufeinander liegende Einheiten bilden.

Eine besondrs zweckmäßig Weiterbildung besteht in der Ausbildung gemäß dem Patentanspruch 3. Die Hebel sind miteinander durch Querlatten verbunden und bilden somit ein Auflageformkörper-Lattenuntergestell. Die direkte Auflage für den Körper der aufliegenden Person besteht bei dieser Ausbildung aus einem oder meheren elastischen Formteilen, die durch eine besondere Querschnittsform besonders in Längsrichtung elastisch sind und somit die Streckung des Lattenuntergestells auf den Körper der Person überträgt. Auflage und Lattengestell sind vorzugsweise als separate, lose aufeinander liegende Einheiten ausgebildet, können jedoch bei Verwendung als Rückenlehne auch eine Polstereinheit bilden. Mechanische Begrenzungen und Verriegelungen ermöglichen im Bedarfsfalle eine Blockierung der Streckwirkung. Ein Ausführungsbeispiel mit Zentralfederung ermöglicht eine stufenlose, individuelle Regulierung der Streckwirkung.

Die erfindungsgemäß ausgeführte Auflage zeichnet sich besonders durch eine Oberfläche aus, die bei Belastung nicht nur einfedert, sondern durch die Formgebung des Auflageformkörpers an Stellen mit keinem oder nur geringem Auflagedrück automatisch aufwölbt. Daraus ergibt sich eine automatische Anpassung an die Körperkontur der aufliegenden Person in jeder Liegeposition. Körperwölbungen wie zum Beispiel im Halswirbelbereich werden ausgefüllt, wodurch eine Übertragung der Streckwirkung auf den Halswirbelbereich automatisch und ohne Nackenhalbrolle oder Nackenkissen möglich wird. Ferner ermöglicht die durch die Aufwölbung wesentlich vergrößerte Abstufung im Schulter-/Kopfbereich einer seitlich gelagerten Person eine gerade Wirbelsäulenhaltung ohne Verstellen des Auflageoberteils und ohne Kissen, wodurch sowohl in Rücken- als auch in Seitenlage automatisch eine gerade Liegehaltung gegeben ist.

Eine andere, besonders einfach herzustellende Lösung der Aufgabe besteht in der Ausbildung gemäß Anspruch 6.

Die Erfindung ist nachfolgend anhand einiger in den Zeichnungen dargestellter Ausführungsbeispiele näher erläutert.

Es zeigen:
Fig. 1 und 2 Ausschnitte einer Körperauflage zur Erläuterung des Grundprinzips der Erfindung,
Fig. 3 Ausschnitte eines weiteren Ausführungsbeispiels der Erfindung aus elastischem Material,
Fig. 4 und 5 Ausschnitte eines weiteren Ausführungsbeispiels der Erfindung mit einstückig angeformten elastischen Stützen.
Fig. 6 und 7 Ausschnitte eines weiteren Ausführungsbeispiels der Erfindung in Federdrahtausführung,
Fig. 8 und 9 Ausschnitte eines weiteren Ausführungsbeispiels der Erfindung mit Lattenuntergestell und
Fig. 10 Ausschnitte eines weiteren Ausführungsbeispiels eines Lattenuntergestelles mit variabler Streckwirkung.

In der Fig. 1 und 2 ist ein Auflageformkörper 1 aus relativ steifem dauerelastischem Material, beispielsweise Schaumstoff mit einem Raumgewicht von 60 bis 100 kg/m³, dargestellt, der die der Erfindung zugrundeliegende faltenartige Oberflächenbeschaffenheit mit einem Faltenwinkel 3 aufweist. Der Auflageformkörper 1 ist mit einem aus dauerelastischem Material hergestellten Lagerungsformkörper 2 zum Beispiel durch Verklebung verbunden.

Die Fig. 2 zeigt die Körperauflage der Fig. 1 im Belastungszustand. Die Falten des Auflageformkörpers 1 werden durch die Gewichtsbelastung der aufliegenden Person je nach Auflagedruck in einen flacheren (größeren) Winkel 4 gedrückt. Dadurch entsteht im Bereich der Druckbeaufschlagung eine Streckung 11 (Verlängerung) der projezierten Länge. Die Streckung 11 erfolgt automatisch vom Druckbelastungszentrum 10 ausgehend nach links und rechts. In den Bereichen ohne oder nur mit geringer Druckbeaufschlagung entsteht durch Verkleinerung des Faltenwinkels 5 eine Aufwölbung der Körperauflage. Durch den Lagerungsformkörper 2 aus elastischem Material, der im vorliegenden Anwendungsbeispiel aus Rippen 6 und einer Abschlußplatte 7 aus Schaumstoff besteht; wird die Streckung des Auflageformkörpers 1 ermöglicht. Zur Schaffung einer körpergerechten Auflageoberseite ist der faltenartige Auflageformkörper 1 mit einem weichen dauerelastischen Material 8 bedeckt, beispielsweise Schaumstoff mit einem Raumgewicht von 15 bis 30 kg/m³ und darüber mit einem elastischen Bezug 9 versehen.

Die Fig. 3 zeigt ein Ausführungsbeispiel eines Auflageformkörpers 12 mit einem Formzuschnitt, der eine nahezu geschlossene körpergerechte Auflageoberseite in einem Formteil ermöglicht Die erforderliche Elastizität der die Faltenzwischenräume ausfüllenden Keile 15 wird durch die Federverjüngung 16 erreicht. Im Lagerungsformkörper 2 werden verschiedene Federlagerungen dargestellt zum Beispiel aus Schaumstoff 13 und Federdraht 14, die jeweils eine etwas andere Federcharakteristik bewirken.

Fig 4 und 5 zeigen Ausführungsbeispiele eines Auflageformkörpers (12) mit verschiedenen, nach unten gerichteten Stützen (19, 20), sowie einer nahezu geschlossen Auflagenoberseite, die in einem Formteil hergestellt sind. Die Faltenzwischenräume der Auflageoberseite werden durch angeformte Ecken (15) ausgefüllt. In Fig. 4 sind die Stützen (19) senkrecht angeformt. Fig. 5 zeigt Stützen (20), die schräg zur Mitte der Auflage angeformt sind.

Die Fig. 6 und 7 zeigen ein Ausführungsbeispiel, bei der Auflageformkörper 22 und Lagerungsformkörper 23 - 24 in Federdrahtkonstruktion ausgeführt sind. Der Auflageformkörper aus Draht 22 weist im Querschnitt der Fig. 6 die erfindungsgemäße Faltenform auf. In der Draufsicht der Fig. 7 besitzt dieser Auflageformkörper 22 einen S-förmigen Biegungsverlauf, der eine Verbindung der Drahtkörper 22 untereinander durch Verflechten ermöglicht. Die Federelemente 23 sind mittels dem Stand der Technik entsprechender Befestigungselemente 21 mit diesem Auflageformkörpergeflecht verbunden. Die Unterseite ist in diesem Ausführungsbeispiel ebenfalls mit einem Formkörper 24 versehen, was grundsätzlich bei allen polstermöbelartigen Körperauflagen möglich ist, um deren Anpassungsfähigkeit zum Beispiel an verstellbare Bettrahmen zu vergrößern.

In Fig. 8, 9 und 10 ist zur Streckung ein Lattenuntergestell vorgesehen, welches aus faltenförmig angeordneten Hebeln 38 besteht, die durch Drehachsen 39 verbunden sind und in der Längsnut 40 des Längsrahmens 25 längsverschiebbar gelagert sind. Die Querlatten 26 sind mittels Winkel über Drehachsen 27 mit den Hebeln 38 an den oberen Gelenken verbunden. Die Stützfederung 28 befindet sich zwischen den Querlatten 26 und den Haltern 29, die am Längsrahmen 25 befestigt sind. Die erforderliche Vorspannung der Stützfedern 28 kann durch einen dem Stand der Technik entsprechenden Federanschlag erreicht werden, der nur lose mit den Querlatten 26 verbunden ist, wodurch auch in diesem Ausführungsbeispiel eine Aufwölbung des Auflageformkörpers und somit der Körperauflage 30, 41 möglich ist. Durch Drehwinkelbegrenzungen 33 an den Hebeln 38, die ebenfalls als Federanschläge dienen können, wird eine Aufwölbung verhindert. Es wird jedoch die Möglichkeit geschaffen, durch Verriegelungen, die sich an Anfang und Ende der Längsnut 40 des Längsrahmens 25 befinden können, im Bedarfsfalle eine Blockierung der Streckung herbeizuführen. Die Körperauflage wird durch einen elastischen Formkörper, beispielsweise Schaumstoff 30 oder Federkern 41, gebildet, dem durch Formeinschnitte 31 und einem elastischen Bezug 9 eine besondere Längselastizität verliehen wird.

Fig. 9 zeigt die Körperauflage und das Lattenuntergestell im Zustand der Druckbeaufschlagung 18, bei dem die Formeinschnitte 31 der Körperauflage wegen der Streckung 17 Spalten 32 aufweisen.

Die Fig. 10 zeigt ein Ausführungsbeispiel eines als Lattenuntergestells das mit Zentralfederung 34 am Ende des Längsrahmens 25 versehen ist, die sich auf einer Anschlagachse 35 befindet. Durch Verschiebung des Anschlags 36 in Richtung auf den Festanschlag 37 läßt sich die Federspannung und somit die Streckkraft individuell verstellen bis hin zur Blockierung der Streckung.

## Patentansprüche

1. Auflage zur eine liegende oder sitzende Person mit einem Auflageformkörper (1,12,19, 22, 38) aus einem elastischen Material, der auf einem Lagerungsformkörper (2) aufliegt und der bei einer von oben ausgeübten Druckbeanspruchung (10, 18) eine vom Druckmittelpunkt (10, 18) nach rechts und links gehende Streckung (11, 17) auf die Person ausübt, dadurch gekennzeichnet, daß der Auflageformkörper (1,12,19, 22,38) mit quer zur Auflage verlaufenden Falten versehen ist, derart, daß eine Streckung seiner projizierten Länge in dem Bereich, der mit Druck beaufschlagt wird, erfolgt, und daß zwischen dem Auflageformkörper (1, 12, 19, 22, 38) und dem Lagerungsformkörper (2) beweglich gelagerte Federelemente (6, 13, 14) vorgesehen sind, die die Längsstreckung des Auflageformkörpers (1, 12, 19,22,38) ermöglichen.

2. Auflage nach Anspruch 1, dadurch gekennzeichnet, daß der aus Federdraht bestehende Auflageformkörper (22) in seinem Querschnitt faltenförmige, in seiner Draufsicht S-färmige Biegungen aufweist, die miteinander verschlungen oder lose nebeneinander gelagert sind.

3. Auflage nach Anspruch 1, dadurch gekennzeichnet, daß der als Lattenuntergestell ausgebildete Lagerungsformkörper aus mehreren Reihen gelenkig miteinander verbundener Hebel (38) besteht, die mit Querlatten (26) verbunden und in Längsnuten (40) gelagert sind und durch Stützfedern (28) in eine faltenförmige Stellung mit kleinerem Schenkelwinkel gebracht werden, wodurch beim Ausüben einer Druckkraft (18) auf die oberen Gelenke (27) eine Streckung der Länge des Lagerungsformkörpers bewirkt wird.

4. Auflage nach Anspruch 3 dadurch gekennzeichnet, daß durch Drehwinkelbegrenzungen (33) an den Hebeln (38) und in der Längsnut (40) befindliche Schiebeanschläge eine Vergrößerung des Schenkelwinkels und somit eine Streckung des Lagerungsformkörpers ganz oder teilweise blockiert wird.

5. Auflage nach Anspruch 3 oder 4, dadurch gekennzeichnet, daß der Lagerungsformkörper aus gelenkig in Reihe miteinander verbundener Scherenhebel (38) besteht, die durch eine Zentralfederung (34) in die faltenförmige Stellung gebracht und durch Festanschläge (37) und Schiebeanschläge (36) stufenlos in der Federwirkung verstellbar sind.

6. Auflage nach Anspruch 1, dadurch gekennzeichnet, daß an dem Auflageformkörper (12) nach unten gerichtete Stützen aus elastischem Material (19, 20) einstückig angeformt sind.

7. Auflage nach Anspruch 6, dadurch gekennzeichnet, daß die Stützen (20) schräg zur Mitte der Auflage weisen.

## Claims

1. Support for a lying or sitting person with a shaped support body (1, 12, 19, 22, 38) of a resilient material which rests on a shaped bearing body (2) and, when pressure (10, 18) is exerted from above, exerts on the person a stretching action (11, 17) proceeding from the pressure centre point (10, 18) to the right and the left, characterised in that the shaped support body (1, 12, 19, 22, 38) is provided with folds extending transversely to the support so that stretching of its projected length occurs in the area under pressure, and in that between the shaped support body (1, 12,19, 22, 38) and the shaped bearing body (2) movably mounted spring elements (6, 13, 14) are provided which make possible the longitudinal stretching of the shaped support body (1,12,19, 22, 38).

2. Support according to claim 1, characterised in that the shaped support body (22) of spring wire has bends which are fold-like in cross- sectional view of the body and S-shaped in plan view and are linked together or are mounted loosely next to each other.

3. Support according to claim 1, characterised in that the shaped bearing body formed as a slatted substructure comprises several rows of levers (38) which are pivotably linked together, connected by cross slats (26), mounted in longitudinal grooves (40) and brought into a fold-like position with a smaller leg angle by means of support springs (28), so that when a compressive force (18) is exerted on the upper joints (27) the length of the shaped bearing body is caused to stretch.

4. Support according to claim 3, characterised in that an increase in the leg angle and hence stretching of the shaped bearing body is completely or partially blocked by limitations on the angle of rotation (33) of the levers (38) and by sliding stops in the longitudinal groove (40).

5. Support according to claim 3 or 4, characterised in that the shaped bearing body comprises scissor levers (38), jointedly connected in rows, which are brought into the fold-like position by a central spring system (14) and which can be continuously adjusted as regards the spring effect by means of fixed stops (37) and sliding stops (36).

6. Support according to claim 1, characterised in that downwardly directed supports of resilient material (19, 20) are formed in one piece on the shaped support body (12).

7. Support according to claim 6, characterised in that the supports (20) are directed with an inclination towards the middle of the support.

## Revendications

1. Support pour, une personne allongée ou assise, avec un corps de support conformé (1, 12, 19, 22, 38) en un matériau élastique, qui porte sur un corps conformé de montage (2) et qui exerce, lors d'une contrainte en pression (10, 18) exercée par le haut, sur la personne, un allongement (11, 17) allant du centre de pression (10, 18) vers la droite et vers la gauche, caractérisé par le fait que le corps de support conformé (1, 12, 19, 22, 38) est pourvu de plis s'étendant transversale ment par rapport au support de façon qu'un allongement de la projection de sa longueur intervienne dans la plage qui subit la pression, et qu'entre le corps de support conformé (1, 12, 19, 22, 38) et le corps conformé de montage (2), sont prévus des éléments de ressorts (6, 13, 14) montés de façon mobile et autorisant l'allongement du corps de support conformé (1, 12, 19, 22, 38) dans le sens de la longueur.

2. Support selon la revendication 1, caractérisé par le fait que le corps de support conformé (22) qui est constitué avec du fil à ressort, comporte, dans sa section transversale, des coudes ayant en vue en plan la forme en S, et qui sont entrelacés ou montés librement les uns à côté des autres.

3. Support selon la revendication 1, caractérisé par le fait que le corps de montage conformé, réalisé avec un soubassement en lattes, est constitué de plusieurs rangées de leviers (38) articulés entre eux, qui sont reliés à des lattes transversales (26) et montés dans des gorges longitudinales (40), alors qu'ils sont amenés, par des ressorts d'appui (28), dans une position en forme plissée à ouverture angulaire plus faible des branches, grâce à quoi on obtient un allongement de la longueur du corps de montage conformé, lors de l'exercice d'une force de pression (18) sur les articulations supérieures.

4. Support selon la revendication 3, caractérisé par le fait qu'à l'aide de moyens de limitation (33) des angles de rotation, prévus sur les leviers (38) et de butées déplaçables prévues dans la gorge longitudinale (40), un accroissement de l'angle formé par les branches et, de ce fait, un allongement du corps de montage conformé, est totalement ou partiellement bloqué.

5. Support selon la revendication 3 ou 4, caractérisé par le fait que le corps de montage conformé est constitué par des leviers croisés (38), articulés en série entre eux et amenés, par une suspension centrale (34), dans la position plissée, alors que l'effet de ressort est réglable de façon continue, à l'aide de butées fixes (37) et de butées déplaçables.

6. Support selon la revendication 1, caractérisé par le fait que des appuis faits avec un matériau élastique (19, 20) et dirigés vers le bas, sont moulés d'une pièce avec le corps de support conformé (12).

7. Support selon la revendication 6, caractérisé par le fait que les appuis (20) sont orientés obliquement vers le milieu du support.
